# EUROPÄISCHE PATENTSCHRIFT

(11) **EP 4 215 325 B1**
(45) Veröffentlichungstag und Bekanntmachung des Hinweises auf die Patenterteilung: **15.07.2026**
(21) Anmeldenummer: 23150717.9
(22) Anmeldetag: 09.01.2023
(51) Int. Cl.: B27C 5/10

(54) **BEARBEITUNGSMASCHINE**
PROCESSING MACHINE
MACHINE D'USINAGE

(30) Priorität: 25.01.2022 DE 102022101718
(43) Veröffentlichungstag der Anmeldung: 26.07.2023
(73) Patentinhaber: Mafell AG, 78727 Oberndorf a.N. (DE)
(72) Erfinder: DAUS, Felix, 78655 Dunningen (DE); BANTLE, Ralf, 78662 Bösingen (DE); BRIEGEL, Jürgen, 72186 Empfingen (DE)
(74) Vertreter: Manitz Finsterwald Patent- und Rechtsanwaltspartnerschaft mbB

(56) Entgegenhaltungen:
- EP-A2- 2 163 361
- CN-U- 202 053 317
- DE-A1- 10 136 526
- DE-A1- 102006 061 243
- DE-U1- 202010 006 816
- GB-A- 2 550 941
- US-A- 4 562 872
- US-A- 5 143 494
- US-A- 5 918 652
- US-A1- 2005 006 000
- US-A1- 2006 102 248
- US-A1- 2008 237 417
- US-A1- 2011 229 283
- US-B1- 7 275 900
- US-B2- 6 854 938
- US-B2- 7 473 058

## Beschreibung

Die vorliegende Erfindung betrifft eine Bearbeitungsmaschine gemäß dem Oberbegriff des Anspruchs 1. Eine solche Bearbeitungsmaschine ist aus dem Dokument DE 101 36 526 A1 bekannt.

Solche Bearbeitungsmaschinen werden beispielsweise im Handwerksbereich zum Fräsen, Bohren, Sägen und dergleichen verwendet. Das Verstellen der Bearbeitungstiefe erfolgt üblicherweise so, dass die Maschineneinheit bei gelöster Feststelleinrichtung ergriffen und gegenüber dem Anlegekörper bewegt, also zum Beispiel angehoben oder abgesenkt, wird. Für ein Arbeiten mit gleichbleibender Bearbeitungstiefe wird die Maschineneinheit mittels der Feststelleinrichtung am Führungselement festgelegt.

Zum Feststellen kann eine Klemmschraube vorgesehen sein, die in der Maschineneinheit sitzt und gegen das Führungselement drückt. Die Bedienung einer Klemmschraube ist jedoch umständlich und erfordert insbesondere ein Werkzeug und dabei ein Umgreifen, welches einer exakten Bedienung abträglich ist. Außerdem ist es oft schwierig, mittels einer Klemmschraube die Haltekraft ausreichend genau zu dosieren. Bei einem zu starken Festschrauben kann es zu einem erhöhten Verschleiß oder sogar zu Bauteilbeschädigungen kommen, wohingegen es bei einem zu leichten Festschrauben zu einem ungewollten Verändern der Bearbeitungstiefe während des Arbeitens kommen kann.

Bearbeitungsmaschinen mit Feststelleinrichtungen sind auch in der EP 2 163 361 A2, der GB 2 550 941 A, der US 2006/102248 A1, der US 2008/237417 A1, der US 2005/006000 A1, der US 2011/229283 A1, der US 5 918 652 A, der US 4 562 872 A, der DE 10 2006 061243 A1, der US 6 854 938 B2 und der US 5 143 494 A offenbart.

Die US 7,275,900 B1 offenbart eine Bearbeitungsmaschine, bei der zur Veränderung der Bearbeitungstiefe das Maschinenteil in einem hülsenartigen Aufnahmeteil verschiebbar ist.

In der US 7,473,058 B2 ist eine Bearbeitungsmaschine mit einem Schneckenrad-Mechanismus offenbart, der zur Feineinstellung der Bearbeitungstiefe dient.

Die DE 20 2010 006 816 U1 offenbart eine Maschine mit einer Klemmvorrichtung, die einen Hebel und einen Drehknopf umfasst.

In der CN 2020 53317 U ist eine Oberfräse mit einer hülsenförmigen Klemm-Aufnahme offenbart.

Es ist eine Aufgabe der Erfindung, eine Bearbeitungsmaschine der genannten Art mit einer leicht bedienbaren und zuverlässig fixierenden Feststelleinrichtung anzugeben.

Die Lösung der Aufgabe erfolgt durch eine Bearbeitungsmaschine mit den Merkmalen des Anspruchs 1.

Erfindungsgemäß umfasst die Feststelleinrichtung eine fest mit der Maschineneinheit verbundene Klemmeinheit, welche mit dem Führungselement zusammenwirkt, einen an oder in der Maschineneinheit gelagerten Hebel, der um eine Schwenkachse zwischen einer Fixierstellung und einer Lösestellung schwenkbar ist, wobei der Hebel in der Fixierstellung die Klemmeinheit unter Festklemmen des Führungselements schließend beaufschlagt und in der Lösestellung die Klemmeinheit für eine Öffnung freigibt, um eine Verstellung der Klemmeinheit samt Maschineneinheit unter Führung durch das Führungselement zu ermöglichen, und ein an der Maschineneinheit angeordnetes Betätigungselement, durch dessen Betätigung der Hebel zwischen der Fixierstellung und der Lösestellung schwenkbar ist.

Mittels der Klemmeinheit kann bei entsprechender Ausgestaltung eine flächige und gleichmäßige Klemmwirkung erzielt werden. Dadurch kann die Zuverlässigkeit der Feststelleinrichtung erhöht werden. Der Hebel kann zudem eine Übersetzung bereitstellen, die es ermöglicht, eine vom Benutzer auf das Betätigungselement ausgeübte Kraft zu verstärken. Das mit dem Hebel gekoppelte Betätigungselement sorgt außerdem dafür, dass die Feststelleinrichtung werkzeuglos betätigt werden kann.

Bei dem Führungselement handelt es sich beispielsweise um ein stabförmiges Element wie zum Beispiel eine Führungssäule, entlang welcher die Maschineneinheit linear verschiebbar ist.

Eine lineare Führung der Maschineneinheit ist aber nicht zwingend. Beispielsweise kann die Maschineneinheit zum Verändern der Bearbeitungstiefe des Bearbeitungswerkzeugs relativ zum Anlegekörper drehbar oder schwenkbar sein. Das wenigstens eine Führungselement kann bei einer solchen Ausgestaltung bogenförmig, insbesondere kreisbogenförmig, sein. Die Feststelleinrichtung wirkt in diesem Fall als Verdrehsicherung, welche eine Veränderung des Drehwinkels oder Neigewinkels der Maschineneinheit verhindert. Eine derartige Ausgestaltung kommt beispielsweise bei einer Tauchkreissäge in Betracht.

Wenn die Maschineneinheit zum Verändern der Bearbeitungstiefe relativ zum Anlegekörper um eine Drehachse verdrehbar ist, dann bildet das diese Drehachse definierende, grundsätzlich beliebig gestaltete Drehlager das Führungselement im Sinne der vorliegenden Offenbarung.

Grundsätzlich kann die Kopplung der Maschineneinheit mit dem Anlegekörper über das wenigstens eine Führungselement auch so gestaltet sein, dass die Maschineneinheit zum Verändern der Bearbeitungstiefe des Bearbeitungswerkzeugs eine Überlagerung aus einer linearen Bewegung und einer Drehbewegung oder eine beliebig komplexe Bewegung ausführt.

Der Anlegekörper kann als Grundplatte ausgeführt sein, welche eine ebene Anlegefläche aufweist. Beispielsweise kann die Maschineneinheit mittels einer Anordnung aus zumindest zwei parallelen Führungssäulen mit einer Grundplatte gekoppelt sein.

Bevorzugt ist der Hebel durch wenigstens eine Federeinrichtung in Richtung der Fixierstellung beaufschlagt. Der Hebel befindet sich bei dieser Ausgestaltung immer dann in der Fixierstellung, wenn der Benutzer das Betätigungselement nicht betätigt. Das heißt nur das Lösen, aber nicht das Fixieren erfordert eine Aktion des Benutzers. Dadurch ist die Bedienung der Bearbeitungsmaschine erleichtert, da die Federeinrichtung für die Fixierung beim Arbeiten mit der Maschine sorgt.

Das Betätigungselement kann ein zu drückender Knopf oder Schalter sein. Das Drücken eines Knopfes oder Schalters ist wesentlich einfacher und ergonomischer als beispielsweise das Drehen einer Klemmschraube. Der Knopf oder Schalter kann an einem Griffabschnitt der Maschineneinheit angeordnet sein, der auch zum Halten der Bearbeitungsmaschine während des Bearbeitungsvorgangs vorgesehen ist. Der Benutzer muss zum Bedienen der Feststelleinrichtung den Griffabschnitt nicht loslassen, das heißt es ist kein Umgreifen notwendig. Dies ermöglicht ein kontinuierliches und exaktes Arbeiten auch bei zwischenzeitlicher Verstellung der Bearbeitungstiefe. Die Möglichkeit, einen zu drückenden Knopf oder Schalter als Betätigungselement einzusetzen, ergibt sich insbesondere durch das Zusammenwirken der Klemmeinheit und des Hebels. Während die Klemmeinheit einen geringen Verstellweg sicherstellen kann, sorgt der Hebel für eine gewünschte Übersetzung und somit für eine reduzierte Betätigungskraft. Der Betätigungsweg des zu drückenden Knopfes oder Schalters kann 1 mm bis 10 mm, vorzugsweise 2 mm bis 6 mm, betragen.

Der Knopf oder Schalter kann gelenkig mit dem Hebel gekoppelt sein. Dies ermöglicht ein Verschwenken des Hebels bei gleichzeitig linearem Verschieben des Knopfes oder Schalters. Der Knopf oder Schalter kann gleitend verschiebbar an der Maschineneinheit, insbesondere an einem Griffabschnitt des Gehäuses, geführt sein. Gemäß einer speziellen Ausgestaltung der Erfindung ist der Knopf oder Schalter gelenkig mit einem der Klemmeinheit abgewandten Hebelende gekoppelt, wobei vorzugsweise das andere Hebelende die Klemmeinheit beaufschlagt.

Bei der Klemmeinheit kann es sich um eine Klemmschelle handeln, durch welche das Führungselement durchgeführt ist. Eine Klemmschelle umgreift das Führungselement und sorgt somit für eine besonders zuverlässige, flächige Klemmung. Für eine Überführung einer Klemmschelle vom geöffneten in den geschlossenen Zustand und umgekehrt ist außerdem nur ein geringer Verstellweg erforderlich.

Eine Ausführungsform der Erfindung sieht vor, dass die Klemmschelle einen das Führungselement umgreifenden Klemmabschnitt und zwei freie Schellen-Enden aufweist, wobei die Schellen-Enden zum Schließen der Klemmschelle aufeinander zu bewegbar und zum Öffnen der Klemmschelle voneinander weg bewegbar sind. Dies sorgt für eine besonders hohe Klemmwirkung bei gleichzeitig geringem Verstellweg. Der Klemmabschnitt kann einstückig ausgeführt sein. Gemäß einer speziellen Ausgestaltung ist die gesamte Klemmschelle einstückig ausgeführt. Der Klemmabschnitt kann weiterhin elastisch verformbar ausgebildet sein. Insbesondere kann der Klemmabschnitt zum Schließen gegen eine Rückstellkraft verformbar sein. Bevorzugt umgreift der Klemmabschnitt das Führungselement zumindest im Wesentlichen vollständig, beispielsweise vollständig umlaufend bis auf einen schmalen Schlitz oder Spalt.

Eine weitere Ausführungsform der Erfindung sieht vor, dass eines der Schellen-Enden unter Festhalten des anderen Schellen-Endes durch den Hebel beaufschlagbar ist. Daraus resultiert eine besonders einfache Konstruktion. Die Schellen-Enden können streifenartig oder laschenartig gestaltet sein.

Der Hebel kann mittels einer Schraube an der Klemmschelle gelagert sein, die durch eines der Schellen-Enden sowie durch eine Durchführung des Hebels durchgeführt und in das andere Schellen-Ende eingeschraubt ist. Die Schraube erfüllt hierbei eine Mehrfachfunktion, indem sie den Hebel schwenkbar lagert, eines der Schellen-Enden festhält und zusätzlich einen Anschlag für die Bewegung des anderen Schellen-Endes bereitstellt. Eine separate Schwenkachse zur Lagerung des Hebels ist bei dieser Ausgestaltung nicht erforderlich.

Die Erfindung sieht vor, dass die Feststelleinrichtung eine Umsetzeinrichtung zum Umsetzen einer Schwenkbewegung des Hebels um die Schwenkachse in eine entlang der Schwenkachse oder parallel zu dieser verlaufende Spannrichtung der Klemmeinheit aufweist. Die Umsetzeinrichtung wandelt eine auf den schwenkenden Hebel ausgeübte Kraft in eine auf das Führungselement gerichtete Spannkraft. Das Führungselement kann langgestreckt sein und durch seine Längsachse eine geradlinige Verstellrichtung definieren. Die Spannrichtung verläuft vorzugsweise rechtwinklig zu der Verstellrichtung.

Die Umsetzeinrichtung weist erfindungsgemäß wenigstens eine Steuerfläche und einen Steuervorsprung auf, wobei die Steuerfläche an der Klemmeinheit angeordnet ist und der Steuervorsprung am Hebel angeordnet ist, oder umgekehrt, sodass sich der Steuervorsprung bei einem Schwenken des Hebels auf der Steuerfläche entlangbewegt. Die Steuerfläche kann zumindest abschnittsweise schräg zur Spannrichtung verlaufen. Das heißt die Steuerfläche kann eine Keilwirkung bereitstellen. Durch entsprechende Formgebung der Steuerfläche kann die Keilwirkung entsprechend einer anwendungsabhängigen Vorgabe angepasst werden, wobei die Keilwirkung auch von einer gekrümmten oder gewölbten Steuerfläche entfaltet werden kann. Der Steuervorsprung kann auf der Steuerfläche entlanggleiten oder sich auf dieser abwälzen. Vorzugsweise ist der Steuervorsprung im Bereich eines der Klemmeinheit zugewandten Endabschnitts des Hebels angeordnet. Beispielsweise kann es sich bei dem Steuervorsprung um eine Kugel handeln, die in eine Seitenfläche des Hebels eingefügt, zum Beispiel eingepresst, ist.

Gemäß einer weiteren Ausführungsform der Erfindung weist die Umsetzeinrichtung zwei an der Klemmeinheit oder am Hebel angeordnete Steuerflächen auf, auf welchen bei einem Schwenken des Hebels sich jeweilige am anderen Element von Klemmeinheit und Hebel angeordnete Steuervorsprünge entlangbewegen. Dies ermöglicht eine besonders gleichmäßige Kraftübertragung von dem Hebel auf die Klemmeinheit.

Die Umsetzeinrichtung kann insbesondere so gestaltet sein, dass die Steuervorsprünge bei einem Schwenken des Hebels auf den Steuerflächen entlanggleiten oder sich auf diesen abwälzen.

Die Steuerflächen können beidseits der Schwenkachse angeordnet sein. Insbesondere können die Steuerflächen und die Schwenkachse auf einer Geraden liegen, die zumindest näherungsweise parallel zu einer Längsachse des Führungselements verläuft. Die Steuervorsprünge können an einer endseitigen Verbreiterung des Hebels angeordnet sein.

Eine weitere Ausführungsform der Erfindung sieht vor, dass die oder jede Steuerfläche Abschnitte mit unterschiedlichem Verlauf, insbesondere mit unterschiedlicher Neigung, aufweist. Die Übersetzung kann somit während des Spannvorgangs variieren.

Insbesondere kann die oder jede Steuerfläche einen Anfangsabschnitt und einen Endabschnitt aufweisen, wobei der Anfangsabschnitt aufgrund seines Verlaufs eine geringere Übersetzung bereitstellt als der Endabschnitt und wobei der Anfangsabschnitt und der Endabschnitt derart angeordnet sind, dass der Steuervorsprung bei einer Schwenkbewegung des Hebels von der Lösestellung in die Fixierstellung zuerst mit dem Anfangsabschnitt und dann mit dem Endabschnitt in Kontakt gelangt. Durch einen derartigen variablen Keileffekt kann die Spannkraft gegen Ende des Spannprozesses verstärkt werden, wodurch die Zuverlässigkeit der Fixierung erhöht wird. Bei dem Anfangsabschnitt und dem Endabschnitt kann es sich im Prinzip um ebene Keilflächen mit unterschiedlichen Neigungen handeln.

Vorzugsweise weisen der Anfangsabschnitt und der Endabschnitt jedoch gekrümmte Verläufe auf und gehen ohne Knick ineinander über.

Es kann vorgesehen sein, dass das Führungselement eine Längsachse aufweist und die Schwenkachse quer zu der Längsachse verläuft. Dies ist ergonomisch von Vorteil.

Eine weitere Ausführungsform der Erfindung sieht vor, dass die Maschineneinheit ein Gehäuse aufweist und die Klemmeinheit an oder in dem Gehäuse befestigt ist. Eine Fixierung der Klemmeinheit am Führungselement geht dann mit einer Blockierung der Tiefenverstellung einher. Insbesondere kann die Klemmeinheit am Gehäuse angeschraubt sein. Zu diesem Zweck kann die Klemmeinheit wenigstens ein Schraubloch aufweisen.

Die Klemmeinheit kann aus einem Material gefertigt sein, welches gegenüber einem Basismaterial des Gehäuses eine erhöhte Festigkeit aufweist. Es ist dementsprechend möglich, trotz eines Gehäuses aus leichtem und/oder kostengünstigem Material einen sicheren Halt der Maschineneinheit am Führungselement zu gewährleisten. Eine spezielle Ausführungsform sieht vor, dass das Gehäuse aus einem Leichtmetall wie Magnesium gefertigt ist und/oder dass die Klemmeinheit aus Stahl oder aus einem Hartkunststoff gefertigt ist.

Eine erfindungsgemäße Bearbeitungsmaschine kann eine Arretiereinrichtung aufweisen, mittels welcher der Hebel in der Lösestellung arretierbar ist. Dadurch kann die Feststelleinrichtung bei Bedarf dauerhaft deaktiviert werden. Dies kann bei wiederholten Eintauchvorgängen wie zum Beispiel beim Fräsen oder Bohren von Lochreihen gewünscht sein. Ein dauerhaftes Betätigen des Betätigungselements ist bei solchen Arbeiten nämlich lästig.

Die Arretiereinrichtung kann einen beweglichen Arretierbolzen aufweisen, der in einen formschlüssigen Eingriff mit dem Betätigungselement bringbar ist oder von selbst in einen formschlüssigen Eingriff mit dem Betätigungselement gelangt, wenn sich der Hebel in der Lösestellung befindet. Insbesondere kann die Arretiereinrichtung als Bajonettverschluss ausgeführt sein. Durch den Formschluss ist eine unerwünschte Bewegung des Betätigungselements in die Fixierstellung zuverlässig verhindert.

Bevorzugt ist vorgesehen, dass die Bearbeitungsmaschine als Oberfräse ausgebildet ist, wobei insbesondere der Anlegekörper eine Grundplatte der Oberfräse ist. Die Vorteile der Erfindung kommen bei einer Oberfräse besonders zur Geltung, weil es bei Ausfräsungen häufig erforderlich ist, längere Zeit mit fixierter Eintauchtiefe zu arbeiten. Grundsätzlich kann eine erfindungsgemäße Bearbeitungsmaschine jedoch auch als Bohrmaschine, Tauchkreissäge, Pendelhaubensäge oder dergleichen ausgeführt sein.

Weiterbildungen der Erfindung sind auch den abhängigen Ansprüchen, der Beschreibung sowie den beigefügten Zeichnungen zu entnehmen.

Die Erfindung wird nachfolgend beispielhaft unter Bezugnahme auf die Zeichnungen beschrieben.
- Fig. 1: ist eine seitliche Darstellung einer erfindungsgemäßen Bearbeitungsmaschine.
- Fig. 2: ist eine aufgeschnittene Teildarstellung der in Fig. 1 gezeigten Bearbeitungsmaschine.
- Fig. 3: zeigt eine Feststelleinrichtung der in Fig. 1 gezeigten Bearbeitungsmaschine in perspektivischer Ansicht.
- Fig. 4: ist eine Draufsicht auf eine Klemmeinheit der in Fig. 3 gezeigten Feststelleinrichtung.
- Fig. 5: zeigt die Klemmeinheit gemäß Fig. 4 in perspektivischer Ansicht.
- Fig. 6: zeigt einen Hebel der der in Fig. 3 gezeigten Feststelleinrichtung in perspektivischer Ansicht.
- Fig. 7: zeigt eine Arretiereinrichtung der in Fig. 1 gezeigten Bearbeitungsmaschine in einer vereinfachten Vorderansicht.

Bei der in Fig. 1 dargestellten, gemäß einer Ausführungsform der Erfindung gestalteten Bearbeitungsmaschine 11 handelt es sich um eine Oberfräse, die einen Anlegekörper in Form einer Grundplatte 13 sowie eine Maschineneinheit 15 umfasst.

Die Grundplatte 13 weist eine ebene Anlagefläche 17 zum Anlegen der Bearbeitungsmaschine 11 an die Oberfläche eines Werkstücks auf und ist über zwei säulenartige Führungselemente 19 mit der Maschineneinheit 15 gekoppelt. Die Maschineneinheit 15 weist ein Gehäuse 21 auf, in welchem ein in Fig. 1 nicht sichtbarer, vorzugsweise elektrischer Motor zum rotierenden Antreiben einer Werkzeugaufnahme 23 untergebracht ist. In der Werkzeugaufnahme 23 ist ein Fräswerkzeug (nicht gezeigt) lösbar befestigbar, beispielsweise mittels einer Spanneinrichtung. Die Kopplung der Maschineneinheit 15 mit der Grundplatte 13 über die Führungselemente 19 ist in grundsätzlich bekannter Weise derart gestaltet, dass eine geradlinige Eintauchbewegung der Maschineneinheit 15 gegenüber der Grundplatte 13 entlang der Führungselemente 19 möglich ist. Die Eintauchrichtung ist in Fig. 1 mit 25 bezeichnet. Um ein Eintauchen des Fräswerkzeugs in ein Werkstück zu ermöglichen, ist in der Grundplatte 13 eine Ausnehmung vorgesehen, was in Fig. 1 jedoch nicht erkennbar ist.

Je nach Art der zu bearbeitenden Werkstücke kann anstelle der Grundplatte 13 mit ebener Anlagefläche 17 auch ein Anlegekörper mit gekrümmter Anlagefläche oder mit einzelnen Auflagepunkten vorgesehen sein.

Wie gezeigt weist das Gehäuse 21 der Maschineneinheit 15 einen ersten, im Bild links gelegenen Griffabschnitt 27 und einen zweiten, gegenüberliegend befindlichen Griffabschnitt 29 auf. Mittels der beiden Griffabschnitte 27, 29 kann ein Benutzer die Maschineneinheit 15 ergreifen und die Bearbeitungsmaschine 11 unter Anlegen der Grundplatte 13 an eine Werkstückoberfläche führen. An dem ersten Griffabschnitt 27 ist ein Einschaltknopf 31 angeordnet, mittels welchem der Motor aktiviert und deaktiviert werden kann. An dem zweiten Griffabschnitt 29 ist ein Betätigungselement 33 angeordnet, das als Druckknopf oder Druckschalter ausgeführt ist und Teil einer nachfolgend in Bezug auf die Figuren 2 bis 6 zu beschreibenden Feststelleinrichtung 35 ist.

Die Feststelleinrichtung 35 dient dazu, die Maschineneinheit 15 bei Bedarf zum Festlegen einer Bearbeitungstiefe gegenüber einem der Führungselemente 19 zu fixieren. Eine Klemmschelle 37 bildet eine Klemmeinheit der Feststelleinrichtung 35 und definiert eine Durchführung 39 (Fig. 3), durch welche das in Fig. 2 linke Führungselement 19 hindurchgeführt ist. Die Klemmschelle 37 ist durch Verschraubung mit dem Gehäuse 21 verbunden und weist hierfür ein in Fig. 3 bis 5 erkennbares Schraubloch 41 auf.

Weiterhin weist die Klemmschelle 37 einen das Führungselement 19 umgreifenden, hier einstückigen Klemmabschnitt 43 sowie zwei freie, hier streifen- oder laschenartige Schellen-Enden 44, 45 auf. Bis auf einen relativ schmalen Spalt 47 umgreift der Klemmabschnitt 43 das Führungselement 19 vollständig. Die Klemmschelle 37 ist vorzugsweise aus einem elastischen und stabilen Material wie Stahl gefertigt. Eine Schraube 49 ist wie in Fig. 4 gezeigt durch eines der Schellen-Enden 44 geführt sowie in das andere Schellen-Ende 45 eingeschraubt. Somit ist ein Schellen-Ende 44 beweglich, während das andere Schellen-Ende 45 festgehalten ist. Weiterhin ist die Schraube 49 durch eine Durchführung 55 eines in Fig. 6 einzeln gezeigten Hebels 57 der Feststelleinrichtung 35 geführt. Der Hebel 57 ist dadurch um eine mit der Schraubenachse der Schraube 49 zusammenfallende Schwenkachse 58 im Gehäuse 21 (Fig. 1) verschwenkbar.

Die Durchführung 55 ist in einem der Klemmschelle 37 zugewandten Hebelende 59 des Hebels 57 ausgebildet, welches sich zwischen einem Kopf 60 der Schraube und dem nächstliegenden Schellen-Ende 44 befindet. Das der Klemmschelle 37 abgewandte Hebelende 61 des Hebels 57 ist gelenkig mit dem Betätigungselement 33 verbunden (Fig. 2). Das Betätigungselement 33 ist gleitend verschiebbar im Gehäuse 21 geführt. Aufgrund der gelenkigen Kopplung kann eine lineare Verschiebung des Betätigungselements 33 mit einem Verschwenken des Hebels 57 um die Schwenkachse 58 einhergehen.

Zum Umsetzen einer Schwenkbewegung des Hebels 57 um die Schwenkachse 58 in eine entlang der Schwenkachse 58 verlaufende Spannrichtung 90 der Klemmschelle 37 ist eine Umsetzeinrichtung 63 vorgesehen, die nachfolgend genauer beschrieben wird.

Bei dem dargestellten Ausführungsbeispiel ist die Umsetzeinrichtung 63 durch ein Paar von Steuerflächen 65 der Klemmschelle 37 und mit diesen zusammenwirkenden Vorsprüngen 67 des Hebels 57 gebildet. Die Steuerflächen 65 sind an dem beweglichen Schellen-Ende 44 ausgebildet und verlaufen schräg zur Spannrichtung 90. Als Steuervorsprünge 67 sind in das Hebelende 61 eingepresste Kugeln vorgesehen, die bei einem Verschwenken des Hebels 57 über die Steuerflächen 65 gleiten. Grundsätzlich könnten auch die Steuerflächen 65 am Hebel 57 und die Steuervorsprünge 67 an der Klemmschelle 37 vorgesehen sein.

Aufgrund des schrägen Verlaufs der Steuerflächen 65 ergibt sich eine Keilwirkung, welche eine Schwenkbewegung des Hebels 57 in eine lineare Bewegung des beweglichen Schellen-Endes 44 umsetzt. Vorzugsweise sind die Steuerflächen 65 jeweils in einen Anfangsabschnitt 69 und einen Endabschnitt 70 unterteilt, deren Keilwirkung unterschiedlich ist. Insbesondere sind die Anfangsabschnitte 69 der Steuerflächen 65, die bei einer Schwenkbewegung des Hebels 57 von der Lösestellung in die Fixierstellung zuerst mit den Steuervorsprüngen 67 in Kontakt stehen, stärker geneigt als die nachfolgenden Endabschnitte 70. Das bedeutet, dass das bewegliche Schellen-Ende 44 zu Beginn des Spannvorgangs schneller bewegt wird als gegen Ende des Spannvorgangs. Dementsprechend wird gegen Ende des Spannvorgangs mehr Kraft ausgeübt. Fig. 4 zeigt einen Steuervorsprung 67 im Bereich des Anfangsabschnitts 69. Wenn sich der Hebel 57 in der Lösestellung befindet, sind die Steuervorsprünge 67 außerhalb der Steuerflächen 65, in Fig. 4 links vom Anfangsabschnitt 69, angeordnet. Wenn sich der Hebel 57 in der Fixierstellung befindet, sind die Steuervorsprünge 67 am Ende der Endabschnitte 70 angeordnet.

In Fig. 3 ist eine Druckfeder 75 vereinfacht dargestellt, welche das Betätigungselement 33 samt dem Hebel 57 in Richtung der Fixierstellung des Hebels 57 beaufschlagt. Somit befindet sich der Hebel 57 in der Fixierstellung und dementsprechend die Klemmschelle 37 in der geschlossenen Klemmstellung, wenn das Betätigungselement 33 nicht gedrückt wird. Wenn der Benutzer dagegen mit einem Finger gegen die Kraft der Druckfeder 75 das Betätigungselement 33 drückt, wird der Hebel 57 gemäß Fig. 3 entgegen dem Uhrzeigersinn geschwenkt, wodurch sich die Klemmschelle 37 aufgrund ihrer Eigen-Elastizität öffnet und somit samt der Maschineneinheit 15 unter Führung durch das Führungselement 19, hier entlang des Führungselementes 19, verschoben werden kann. Sobald der Benutzer das Betätigungselement 33 loslässt, bewegt sich der Hebel 57 aufgrund der Kraft der Druckfeder 75 gemäß Fig. 3 im Uhrzeigersinn wieder in die Fixierstellung und die Klemmschelle 37 dadurch wieder in die geschlossene Klemmstellung. Die Bearbeitungstiefe ist dann festgelegt und der Benutzer kann sich sogar auf die Bearbeitungsmaschine 11 aufstützen, ohne dass eine Verstellung der Bearbeitungstiefe zu befürchten ist.

Dadurch dass die Steuerflächen 65 beidseits der Schwenkachse 58 angeordnet sind, ergibt sich eine besonders gleichmäßige Spannwirkung. In bestimmten Anwendungssituationen kann jedoch eine Anordnung aus einer einzelnen Steuerfläche 65 und einem einzelnen Steuervorsprung 67 als Umsetzeinrichtung 63 ausreichend sein. Grundsätzlich könnte die Umsetzeinrichtung 63 auch durch ein Gewinde, eine Kulissenführung oder ein ähnliches Getriebe gebildet sein.

Wie in Fig. 6 erkennbar ist der Hebel 57 in Anpassung an die Bauraumvorgaben der Maschineneinheit 15 mehrfach gewinkelt ausgeführt.

Um die Feststelleinrichtung 35 bei Arbeiten, die ein häufiges Verstellen der Bearbeitungstiefe erfordern, vorübergehend deaktivieren zu können, ist eine in Fig. 7 gezeigte Arretiereinrichtung 77 vorgesehen. Die vorzugsweise in den zweiten Griffabschnitt 29 (Fig. 1) integrierte Arretiereinrichtung 77 weist einen Bolzen 79 auf, der um eine vertikale Drehachse 80 drehbar im Gehäuse 21 gelagert ist. Endseitig an dem Arretierbolzen 79 befindet sich ein Querstift 83, der in einen formschlüssigen Eingriff mit einer Stiftaufnahme 85 des Betätigungselements 33 gebracht werden kann, wenn sich dieses in der gedrückten Stellung befindet. Durch Drehen des Arretierbolzens 79 kann der Querstift 83 in eine Ausrichtung gebracht werden, in welcher kein Eingriff mit der Stiftaufnahme 85 erfolgt. Der Arretierbolzen 79 ist vorzugsweise mittels eines Werkzeugs verdrehbar.

Die Erfindung ermöglicht nicht nur eine besonders ergonomische und intuitive Bedienung der Feststelleinrichtung 35, sondern gewährleistet auch eine gleichmäßige Klemmkraft. Die Höhe der Klemmkraft ist nämlich durch die Druckfeder 75 vorgegeben und hängt nicht von der Bedienkraft des Benutzers ab. Sie ist somit auch bei vielfacher Betätigung der Feststelleinrichtung 35 weder zu stark noch zu schwach. Im Rahmen der Tiefenverstellung ist außerdem kein Umgreifen notwendig. Der Benutzer kann seine Hände während der Arbeit vielmehr stets an den beiden Griffabschnitten 27, 29 belassen. Der Benutzer kann sich somit auf das Führen der Bearbeitungsmaschine 11 konzentrieren. Die das Führungselement 19 umgreifende Klemmschelle 37 ermöglicht eine besonders zuverlässige Klemmwirkung, die unempfindlich gegenüber einer Schmierung ist. Die Vorteile der Erfindung kommen bei einer Oberfräse besonders zur Geltung. Jedoch könnte die beschriebene Feststelleinrichtung 35 auch bei anderen Arten von Bearbeitungsmaschinen 11 zur Anwendung kommen.

### Bezugszeichenliste

- 11: Bearbeitungsmaschine
- 13: Grundplatte
- 15: Maschineneinheit
- 17: Anlagefläche
- 19: Führungselement
- 21: Gehäuse
- 23: Werkzeugaufnahme
- 25: Eintauchrichtung
- 27: erster Griffabschnitt
- 29: zweiter Griffabschnitt
- 31: Einschaltknopf
- 33: Betätigungselement
- 35: Feststelleinrichtung
- 37: Klemmeinheit, Klemmschelle
- 39: Durchführung
- 41: Schraubloch
- 43: Klemmabschnitt
- 44: Schellen-Ende
- 45: Schellen-Ende
- 47: Spalt
- 49: Schraube
- 55: Durchführung
- 57: Hebel
- 58: Schwenkachse
- 59: Hebelende
- 60: Kopf
- 61: Hebelende
- 63: Umsetzeinrichtung
- 65: Steuerfläche
- 67: Steuervorsprung
- 69: Anfangsabschnitt
- 70: Endabschnitt
- 75: Druckfeder
- 77: Arretiereinrichtung
- 79: Arretierbolzen
- 80: vertikale Drehachse
- 83: Querstift
- 85: Stiftaufnahme
- 90: Spannrichtung

## Patentansprüche

1. Bearbeitungsmaschine (11) mit einer Maschineneinheit (15), die ein antreibbares Bearbeitungswerkzeug umfasst, und einem zum direkten oder indirekten Anlegen an ein Werkstück vorgesehenen Anlegekörper (13), der über wenigstens ein Führungselement (19) derart mit der Maschineneinheit (15) gekoppelt ist, dass die Maschineneinheit (15) zum Verändern der Bearbeitungstiefe des Bearbeitungswerkzeugs relativ zum Anlegekörper (13) unter Führung durch das Führungselement (19) beweglich ist, wobei die Maschineneinheit (15) zum Festlegen einer Bearbeitungstiefe mittels einer Feststelleinrichtung (35) gegenüber dem Führungselement (19) fixierbar ist, wobei die Feststelleinrichtung (35) umfasst:
eine fest mit der Maschineneinheit (15) verbundene Klemmeinheit, die mit dem Führungselement (19) zusammenwirkt, und
einen an oder in der Maschineneinheit (15) gelagerten Hebel (57), der um eine Schwenkachse (58) zwischen einer Fixierstellung und einer Lösestellung schwenkbar ist, wobei der Hebel (57) in der Fixierstellung die Klemmeinheit (37) unter Festklemmen des Führungselements (19) schließend beaufschlagt und in der Lösestellung die Klemmeinheit (37) für eine Öffnung freigibt, um eine Verstellung der Klemmeinheit (37) samt Maschineneinheit (15) unter Führung durch das Führungselement (19) zu ermöglichen,
**dadurch gekennzeichnet, dass**
die Feststelleinrichtung (35) ein an der Maschineneinheit (15) angeordnetes Betätigungselement (33) umfasst, durch dessen Betätigung der Hebel (57) zwischen der Fixierstellung und der Lösestellung schwenkbar ist,
wobei die Feststelleinrichtung (35) eine Umsetzeinrichtung (63) zum Umsetzen einer Schwenkbewegung des Hebels (57) um die Schwenkachse (58) in eine entlang der Schwenkachse (58) oder parallel zu dieser verlaufende Spannrichtung (90) der Klemmeinheit (37) aufweist,
wobei die Umsetzeinrichtung (63) wenigstens eine Steuerfläche (65) und einen Steuervorsprung (67) aufweist, wobei die Steuerfläche (65) an der Klemmeinheit (37) angeordnet ist und der Steuervorsprung (67) am Hebel (57) angeordnet ist, oder umgekehrt, so dass sich der Steuervorsprung (67) bei einem Schwenken des Hebels (57) auf der Steuerfläche (65) entlangbewegt.

2. Bearbeitungsmaschine nach Anspruch 1,
wobei das Betätigungselement (33) ein zu drückender Knopf oder Schalter ist, insbesondere wobei der Knopf oder Schalter gelenkig mit dem Hebel (57) gekoppelt ist.

3. Bearbeitungsmaschine nach einem der vorstehenden Ansprüche,
wobei die Klemmeinheit (37) eine Klemmschelle ist, durch welche das Führungselement (19) durchgeführt ist,
insbesondere wobei die Klemmschelle (37) einen das Führungselement (19) umgreifenden Klemmabschnitt (43) und zwei freie Schellen-Enden (44, 45) aufweist, wobei die Schellen-Enden (44, 45) zum Schließen der Klemmschelle (37) aufeinander zu bewegbar und zum Öffnen der Klemmschelle (37) voneinander weg bewegbar sind.

4. Bearbeitungsmaschine nach Anspruch 3,
wobei eines der Schellen-Enden (44) unter Festhalten des anderen Schellen-Endes (45) durch den Hebel (57) beaufschlagbar ist.

5. Bearbeitungsmaschine nach Anspruch 3 oder 4,
wobei der Hebel (57) mittels einer Schraube (49) an der Klemmschelle (37) gelagert ist, die durch eines der Schellen-Enden (44) sowie durch eine Durchführung (55) des Hebels (57) durchgeführt und in das andere Schellen-Ende (45) eingeschraubt ist.

6. Bearbeitungsmaschine nach einem der vorstehenden Ansprüche,
wobei die Umsetzeinrichtung (63) zwei an der Klemmeinheit (37) oder am Hebel (57) angeordnete Steuerflächen (65) aufweist, auf welchen bei einem Schwenken des Hebels (57) sich jeweilige am anderen Element von Klemmeinheit (37) und Hebel (57) angeordnete Steuervorsprünge (67) entlangbewegen.

7. Bearbeitungsmaschine nach einem der vorstehenden Ansprüche,
wobei die Umsetzeinrichtung (63) so gestaltet ist, dass ein jeweiliger Steuervorsprung (67) bei einem Schwenken des Hebels (57) auf der jeweiligen Steuerfläche (65) entlanggleitet oder sich auf dieser abwälzt.

8. Bearbeitungsmaschine nach einem der vorstehenden Ansprüche,
wobei die Steuerflächen (65) beidseits der Schwenkachse (58) angeordnet sind, insbesondere wobei die Steuerflächen (65) und die Schwenkachse (58) auf einer Geraden liegen, die zumindest näherungsweise parallel zu einer Längsachse eines langgestreckten Führungselements (19) verläuft.

9. Bearbeitungsmaschine nach einem der vorstehenden Ansprüche,
wobei die oder jede Steuerfläche (65) Abschnitte (69, 70) mit unterschiedlichem Verlauf, insbesondere unterschiedlicher Neigung, aufweist, insbesondere wobei die oder jede Steuerfläche (65) einen Anfangsabschnitt (69) und einen Endabschnitt (70) aufweist, wobei der Anfangsabschnitt (69) aufgrund seines Verlaufs eine geringere Übersetzung bereitstellt als der Endabschnitt (70) und wobei der Anfangsabschnitt (69) und der Endabschnitt (70) derart angeordnet sind, dass der Steuervorsprung (67) bei einer Schwenkbewegung des Hebels (57) von der Lösestellung in die Fixierstellung zuerst mit dem Anfangsabschnitt (69) und dann mit dem Endabschnitt (70) in Kontakt gelangt.

10. Bearbeitungsmaschine nach einem der vorstehenden Ansprüche, wobei das Führungselement (19) eine Längsachse aufweist und die Schwenkachse (58) quer zu der Längsachse verläuft.

11. Bearbeitungsmaschine nach einem der vorstehenden Ansprüche,
wobei die Maschineneinheit (15) ein Gehäuse (21) aufweist und die Klemmeinheit (37) an oder in dem Gehäuse (21) befestigt ist, insbesondere wobei die Klemmeinheit (37) aus einem Material gefertigt ist, welches gegenüber einem Basismaterial des Gehäuses (21) eine erhöhte Festigkeit aufweist.

12. Bearbeitungsmaschine nach einem der vorstehenden Ansprüche, mit einer Arretiereinrichtung (77), mittels welcher der Hebel (57) in der Lösestellung arretierbar ist,
insbesondere wobei die Arretiereinrichtung (77) einen beweglichen Arretierbolzen (79) aufweist, der in einen formschlüssigen Eingriff mit dem Betätigungselement (33) bringbar ist oder von selbst in einen formschlüssigen Eingriff mit dem Betätigungselement (33) gelangt, wenn sich der Hebel (57) in der Lösestellung befindet.

13. Bearbeitungsmaschine nach einem der vorstehenden Ansprüche, wobei die Bearbeitungsmaschine (11) als Oberfräse ausgebildet ist, insbesondere wobei der Anlegekörper (13) eine Grundplatte der Oberfräse ist.

14. Bearbeitungsmaschine nach einem der vorstehenden Ansprüche, wobei der Hebel (57) durch wenigstens eine Federeinrichtung (75) in Richtung der Fixierstellung beaufschlagt ist.

## Claims

1. A machining machine (11) comprising a machine unit (15), which comprises a drivable machining tool, and a contact body (13) which is provided for direct or indirect contact with a workpiece and which is coupled to the machine unit (15) via at least one guide element (19) such that the machine unit (15) is movable relative to the contact body (13) while being guided by the guide element (19) in order to change the machining depth of the machining tool, wherein the machine unit (15) can be fixed relative to the guide element (19) by means of a fixing device (35) in order to set a machining depth,
wherein the fixing device (35) comprises:
a clamping unit which is fixedly connected to the machine unit (15) and which cooperates with the guide element (19), and
a lever (57) which is supported at or in the machine unit (15) and which is pivotable about a pivot axis (58) between a fixing position and a release position, wherein, in the fixing position, the lever (57) acts on the clamping unit (37) in a closing manner while clamping the guide element (19) and, in the release position, the lever (57) releases the clamping unit (37) for an opening to enable an adjustment of the clamping unit (37) together with the machine unit (15) under guidance by the guide element (19),
**characterized in that**
the fixing device (35) comprises an actuating element (33) which is arranged at the machine unit (15) and by whose actuation the lever (57) can be pivoted between the fixing position and the release position,
wherein the fixing device (35) has a conversion device (63) for converting a pivoting movement of the lever (57) about the pivot axis (58) into a clamping direction (90) of the clamping unit (37) that extends along the pivot axis (58) or parallel thereto,
wherein the conversion device (63) has at least one control surface (65) and a control projection (67), wherein the control surface (65) is arranged at the clamping unit (37) and the control projection (67) is arranged at the lever (57), or vice versa, such that the control projection (67) moves along the control surface (65) on a pivoting of the lever (57).

2. A machining machine according to claim 1,
wherein the actuating element (33) is a button or switch to be pressed, in particular wherein the button or switch is pivotally coupled to the lever (57).

3. A machining machine according to one of the preceding claims,
wherein the clamping unit (37) is a clamping collar through which the guide element (19) is guided,
in particular wherein the clamping collar (37) has a clamping section (43) engaging around the guide element (19) and two free collar ends (44, 45), wherein the collar ends (44, 45) can be moved toward one another to close the clamping collar (37) and can be moved away from one another to open the clamping collar (37).

4. A machining machine according to claim 3,
wherein one of the collar ends (44) can be acted on by the lever (57) while the other collar end (45) is held in place.

5. A machining machine according to claim 3 or 4,
wherein the lever (57) is supported at the clamping collar (37) by means of a screw (49) which is guided through one of the collar ends (44) and through a passage (55) of the lever (57) and which is screwed into the other collar end (45).

6. A machining machine according to any one of the preceding claims, wherein the conversion device (63) has two control surfaces (65) which are arranged at the clamping unit (37) or at the lever (57) and along which, on a pivoting of the lever (57), respective control projections (67) arranged at the other element of the clamping unit (37) and the lever (57) move.

7. A machining machine according to any one of the preceding claims, wherein the conversion device (63) is designed such that, on a pivoting of the lever (57), a respective control projection (67) slides along the respective control surface (65) or rolls thereon.

8. A machining machine according to any one of the preceding claims, wherein the control surfaces (65) are arranged at both sides of the pivot axis (58), in particular wherein the control surfaces (65) and the pivot axis (58) lie on a straight line which extends at least approximately parallel to a longitudinal axis of an elongated guide element (19).

9. A machining machine according to any one of the preceding claims,
wherein the or each control surface (65) has sections (69, 70) with different profiles, in particular different inclinations,
in particular wherein the or each control surface (65) has a starting section (69) and an end section (70), wherein the starting section (69), due to its profile, provides a lower transmission ratio than the end section (70), and wherein the starting section (69) and the end section (70) are arranged such that, on a pivoting movement of the lever (57) from the release position into the fixing position, the control projection (67) first comes into contact with the starting section (69) and then with the end section (70).

10. A machining machine according to any one of the preceding claims, wherein the guide element (19) has a longitudinal axis and the pivot axis (58) extends transversely to the longitudinal axis.

11. A machining machine according to any one of the preceding claims,
wherein the machine unit (15) has a housing (21) and the clamping unit (37) is fastened to or in the housing (21),
in particular wherein the clamping unit (37) is made of a material which has an increased strength compared to a base material of the housing (21).

12. A machining machine according to any one of the preceding claims, comprising a locking device (77) by means of which the lever (57) can be locked in the release position,
in particular wherein the locking device (77) has a movable locking pin (79) which can be brought into a form-fitting engagement with the actuating element (33) or which automatically enters into a form-fitting engagement with the actuating element (33) when the lever (57) is in the release position.

13. A machining machine according to any one of the preceding claims, wherein the machining machine (11) is configured as a router, in particular wherein the contact body (13) is a base plate of the router.

14. A machining machine according to any one of the preceding claims, wherein the lever (57) is acted on by at least one spring device (75) in the direction of the fixing position.

## Revendications

1. Machine d'usinage (11) comprenant une unité de machine (15) qui comprend un outil d'usinage pouvant être entraîné, et un corps d'appui (13) destiné à être appliqué directement ou indirectement contre une pièce à usiner, lequel est couplé à l'unité de machine (15) par l'intermédiaire d'au moins un élément de guidage (19) de telle sorte que l'unité de machine (15) soit mobile pour modifier la profondeur d'usinage de l'outil d'usinage par rapport au corps d'appui (13) sous le guidage de l'élément de guidage (19), l'unité de machine (15) pouvant être fixée par rapport à l'élément de guidage (19) au moyen d'un dispositif de blocage (35) pour définir une profondeur d'usinage,
le dispositif de blocage (35) comprenant :
une unité de serrage reliée de manière fixe à l'unité de machine (15), qui coopère avec l'élément de guidage (19), et
un levier (57) monté sur ou dans l'unité de machine (15), qui peut pivoter autour d'un axe de pivotement (58) entre une position de blocage et une position de déblocage, le levier (57), en position de blocage, sollicitant l'unité de serrage (37) en fermeture en serrant l'élément de guidage (19) et, en position de déblocage, libère l'unité de serrage (37) pour permettre son ouverture, afin de permettre un déplacement de l'unité de serrage (37) avec l'unité de machine (15) sous le guidage de l'élément de guidage (19),
**caractérisé en ce que**
le dispositif de blocage (35) comprend un élément d'actionnement (33) disposé sur l'unité de machine (15), dont l'actionnement permet au levier (57) de pivoter entre la position de blocage et la position de déblocage, le dispositif de blocage (35) comportant un dispositif de conversion (63) destiné à convertir un mouvement de pivotement du levier (57) autour de l'axe de pivotement (58) en une direction de serrage (90) de l'unité de serrage (37) s'étendant le long de l'axe de pivotement (58) ou parallèlement à celui-ci,
le dispositif de conversion (63) comportant au moins une surface de commande (65) et une saillie de commande (67), la surface de commande (65) étant disposée sur l'unité de serrage (37) et la saillie de commande (67) étant disposée sur le levier (57), ou inversement, de sorte que, lors d'un pivotement du levier (57), la saillie de commande (67) se déplace le long de la surface de commande (65).

2. Machine d'usinage selon la revendication 1,
dans laquelle l'élément d'actionnement (33) est un bouton ou un interrupteur à presser, en particulier le bouton ou l'interrupteur étant couplé de manière articulée au levier (57).

3. Machine d'usinage selon l'une des revendications précédentes,
dans laquelle l'unité de serrage (37) est un collier de serrage à travers lequel passe l'élément de guidage (19),
en particulier dans laquelle le collier de serrage (37) comporte une partie de serrage (43) entourant l'élément de guidage (19) et deux extrémités libres (44, 45) du collier, les extrémités du collier (44, 45) pouvant être rapprochées l'une de l'autre pour fermer le collier de serrage (37) et écartées l'une de l'autre pour ouvrir le collier de serrage (37).

4. Machine d'usinage selon la revendication 3,
ans laquelle l'une des extrémités du collier (44) peut être sollicitée par le levier (57) tout en maintenant l'autre extrémité du collier (45) fixe.

5. Machine d'usinage selon la revendication 3 ou 4,
dans laquelle le levier (57) est monté sur le collier de serrage (37) au moyen d'une vis (49), qui traverse l'une des extrémités du collier (44) ainsi qu'un passage (55) du levier (57) et est vissée dans l'autre extrémité du collier (45).

6. Machine d'usinage selon l'une des revendications précédentes,
le dispositif de conversion (63) comportant deux surfaces de commande (65) disposées sur l'unité de serrage (37) ou sur le levier (57), sur lesquelles, lors d'un pivotement du levier (57), des saillies de commande (67) disposées respectivement sur l'autre élément de l'unité de serrage (37) et du levier (57) se déplacent le long de celles-ci.

7. Machine d'usinage selon l'une des revendications précédentes, dans laquelle le dispositif de conversion (63) est conçu de telle sorte qu'une saillie de commande respective (67), lors d'un pivotement du levier (57), glisse le long de la surface de commande respective (65) ou roule sur celle-ci.

8. Machine d'usinage selon l'une des revendications précédentes, dans laquelle les surfaces de commande (65) sont disposées de part et d'autre de l'axe de pivotement (58), en particulier dans laquelle les surfaces de commande (65) et l'axe de pivotement (58) se trouvent sur une droite qui s'étend au moins approximativement parallèlement à un axe longitudinal d'un élément de guidage allongé (19).

9. Machine d'usinage selon l'une des revendications précédentes,
dans laquelle la ou chaque surface de commande (65) comporte des sections (69, 70) ayant des profils différents, en particulier des inclinaisons différentes,
en particulier, la ou chaque surface de commande (65) comportant une partie initiale (69) et une partie finale (70), la partie initiale (69) offrant, en raison de son profil, un rapport de transmission inférieur à celui de la partie finale (70), et la partie initiale (69) et la partie finale (70) sont disposées de telle sorte que, lors d'un mouvement de pivotement du levier (57) de la position de déblocage à la position de blocage, la saillie de commande (67) entre d'abord en contact avec la partie initiale (69), puis avec la partie finale (70).

10. Machine d'usinage selon l'une des revendications précédentes, dans laquelle l'élément de guidage (19) comporte un axe longitudinal et l'axe de pivotement (58) s'étend transversalement à l'axe longitudinal.

11. Machine d'usinage selon l'une des revendications précédentes,
dans laquelle l'unité de machine (15) comporte un boîtier (21) et l'unité de serrage (37) est fixée sur ou dans le boîtier (21),
en particulier l'unité de serrage (37) étant fabriquée dans un matériau présentant une résistance mécanique supérieure à celle d'un matériau de base du boîtier (21).

12. Machine d'usinage selon l'une des revendications précédentes, comportant un dispositif d'arrêt (77) au moyen duquel le levier (57) peut être bloqué en position de déblocage,
en particulier le dispositif d'arrêt (77) comportant un boulon d'arrêt mobile (79) qui peut être amené en engagement par complémentarité de forme avec l'élément d'actionnement (33) ou qui vient de lui-même en engagement par complémentarité de forme avec l'élément d'actionnement (33) lorsque le levier (57) se trouve en position de déblocage.

13. Machine d'usinage selon l'une des revendications précédentes,
la machine d'usinage (11) étant conçue comme une défonceuse, en particulier le corps d'appui (13) étant une plaque de base de la défonceuse.

14. Machine d'usinage selon l'une des revendications précédentes,
dans laquelle le levier (57) est sollicité par au moins un dispositif à ressort (75) en direction de la position de blocage.
